# EUROPÄISCHE PATENTSCHRIFT

(11) **EP 1 254 026 B1**
(45) Veröffentlichungstag und Bekanntmachung des Hinweises auf die Patenterteilung: **13.04.2005**
(21) Anmeldenummer: 00990527.4
(22) Anmeldetag: 12.12.2000
(51) Int. Cl.: B41F 31/08

(54) **PUMPFARBWERK**
PUMP INKING UNIT
MECANISME D'ENCRAGE

(30) Priorität: 10.02.2000 DE 10005876
(43) Veröffentlichungstag der Anmeldung: 06.11.2002
(73) Patentinhaber: Koenig & Bauer Aktiengesellschaft, 97080 Würzburg (DE)
(72) Erfinder: ZINK, Wolfgang, Peter, 97531 Obertheres (DE)
(86) Internationale Anmeldenummer: PCT/DE2000/004427
(87) Internationale Veröffentlichungsnummer: WO 2001/058690

(56) Entgegenhaltungen:
- DE-C- 3 832 183
- DE-U- 9 100 535
- US-A- 4 372 208

## Beschreibung

Die Erfindung betrifft ein Pumpfarbwerk gemäß dem Oberbegriff des Anspruches 1.

Durch die DE 91 00 535 U1 ist eine Pumpeinrichtung zum Zuführen fließfähiger Substanzen zu einer Druck- oder Beschichtungsmaschine bekannt, wobei eine einstückige lösbare Geräteeinheit zumindest aus einer Pumpe, einem Pumpenantrieb und einem Vorratsbehälter besteht.

Die DE 38 32 183 C1 offenbart eine Pumpeinrichtung mit einem auswechselbaren Farbbehälter und einer Pumpe. Ein Antrieb der Pumpe und die Pumpe können mittels einer Elektromagnetkupplung gekoppelt werden.

Der Erfindung liegt die Aufgabe zugrunde, eine Farbpumpe für ein Pumpfarbwerk einer Rotationsdruckmaschine zu schaffen.

Die Aufgabe wird erfindungsgemäß durch die Merkmale des Anspruches 1 gelöst.

Die mit der Erfindung erzielbaren Vorteile bestehen insbesondere darin, daß dem auswechselbaren Farbbehälter des Pumpfarbwerkes nur die unbedingt für den Farbaustrag benötigten Bauteile zugeordnet sind. Aus diesem Grunde ist zumindest der Antrieb für die Farbpumpe in der seitengestellfest gelagerten Traverse angeordnet. Die Kupplung zwischen dem in der Traverse befindlichen Antrieb und der im Farbbehälter befindlichen Farbpumpe ist robust ausgeführt, so daß Verunreinigungen durch Farbe und dergleichen die Kraftübertragung des Pumpenantriebes nicht beeinträchtigen können.

Ein Ausführungsbeispiel der Erfindung ist in der Zeichnung dargestellt und wird im folgenden näher beschrieben. Die einzige Zeichnung zeigt die schematische Darstellung des Querschnitts durch ein Pumpfarbwerk mit einer auf einer seitengestellfesten Traverse angeordneten teilpapierbahnbreiten transportablen Farbabgabeeinheit

Ein Pumpfarbwerk 01 besteht aus einem oder mehreren, vorzugsweise aus vier in achsparalleler Richtung zu einer druckmaschinenbreiten Farbauftragswalze 02 nebeneinander angeordneten transportablen Farbabgabeeinheiten 03. Die Farbabgabeeinheiten 03 sind auf einer zwischen den Seitengestellen in achsparalleler Richtung verlaufenden Traverse 04 und in radialer Richtung der Farbauftragwalze 02 verschiebbar angeordnet. Dabei sind die Farbabgabeeinheiten 03 jeweils auf Profilschienen 06 angeordnet, die auf der Traverse 04 quer zu deren Längsachse verlaufen. Die traversenfesten Profilschienen 06 haben am farbauftragwaizenseitigen Ende einen Anschlag 07 zur Begrenzung des Einschiebevorganges der Farbabgabeeinheit 03 sowie nicht dargestellte Mittel zum Arretieren der eingeschobenen Farbabgabeeinheit 03.

Jede auswechselbare oder transportable Farbabgabeeinheit 03 weist einen durch eine Öffnung 08 befüllbaren sowie mittels eines Deckels 09 verschließbaren Farbvorratsraum 11 auf.

Der Farbvorratsraum 11 ist über eine Abflußleitung 12 sowie ein Rückschlagventil 13 mit dem Eingang einer in der Farbabgabeeinheit 03 befindlichen Farbpumpe, z. B. Membranpumpe 14, verbunden. Der Ausgang der Membranpumpe 14 ist wiederum über ein Rückschlagventil 16 und eine Zuführleitung 17 mit einer Verteilerleitung 18 verbunden.

Die Verteilerleitung 18 verläuft abweichend von der in der Zeichnung dargestellten Lage achsparallel zur Farbauftragswalze 02 und weist eine Anzahl von drei bis zehn, vorzugsweise fünf, jeweils voneinander beabstandete Austrittsleitungen 19 für je eine viertelbreite Farbabgabeeinheit 03 auf. Die Austrittsleitungen 19 verlaufen jeweils parallel zueinander in radialer Richtung und münden jeweils über eine Austrittsöffnung 21 in einem kreisbogenförmigen Ringspalt 22, welchen die Farbauftragswalze 02 mit ihrer Mantelfläche durchläuft.

Ein Pumpenantrieb 23 ist in der Traverse 04 angeordnet und besteht z. B. aus einem pneumatisch betätigbaren Arbeitszylinder 24, welcher über einen Zuführstutzen 26 intervallmäßig mit Druckluft versorgt wird. Die im Arbeitszylinder 24 befindliche Kolbenstange 27 ist an ihrem zylinderabgewandten Ende mit einem ersten Teil, z. B. einem Dauermagneten 28 einer zweiteiligen Kupplung 29 versehen, welcher in einer vertikal verlaufenden Führung, z. B. Bohrung 31 der Traverse 04 im Betriebszustand hinund herbewegbar ist, d. h. eine oszillierende Bewegung ausführt. Die Bohrung 31 liegt einer in der auswechselbaren Farbabgabeeinheit 03 befindlichen Führung oder Bohrung 32 direkt gegenüber, so daß beide Bohrungen 31; 32 miteinander fluchten.

In der Bohrung 32 ist ein zum Dauermagneten 28 gegensätzlich polarisierter, zweiter Dauermagnet 33 angeordnet, welcher mit der membranabgewandten Seite der Kolbenstange 34 der Membranpumpe 14 fest verbunden ist.

Es ist natürlich auch möglich, als Pumpenantrieb 23 einen doppelt wirkenden Arbeitszylinder, ein Kurbelgetriebe oder ein sogenanntes Gleitsteingetriebe zu verwenden.

Das Pumpfarbwerk 01 arbeitet wie folgt:

Nachdem der Farbvorratsraum 11 mit Druckfarbe gefüllt ist, wird die Farbabgabeeinheit 03 z. B. mittels Handgriffen 36 auf die Profilschienen 06 gesetzt, gegen den Anschlag 07 geschoben und arretiert. Durch Betätigung des Pumpenantriebes 23 werden die Dauermagnete 28; 33 kraftschlüssig miteinander verbunden und die Druckfarbe wird von der Membranpumpe 14 in die Verteilerleitung 18 und somit in die Austrittsleitungen 19 und über die Austrittsöffnungen 21 zum Ringspalt 22 und weiter zur Mantelfläche der Farbauftragswalze 02 gebracht.

Es kann auch für jede Austrittsöffnung 21 ein Dosierventil vorgesehen werden.

### Bezugszeichenliste

- 01: Pumpfarbwerk
- 02: Farbauftragwalze (01)
- 03: Farbabgabeeinheit (01)
- 04: Traverse (01)
- 05: -
- 06: Profilschienen
- 07: Anschlag (06)
- 08: Öffnung (11)
- 09: Deckel (03)
- 10: -
- 11: Farbvorratsraum (03)
- 12: Abflußleitung (11 )
- 13: Rückschlagventil (12)
- 14: Membranpumpe, Farbpumpe (12; 17)
- 15: -
- 16: Rückschlagventil (17)
- 17: Zuführleitung
- 18: Verteilerleitung
- 19: Austrittsleitung
- 20: -
- 21: Austrittsöffnung (19)
- 22: Ringspalt (03)
- 23: Pumpenantrieb (04)
- 24: Arbeitszylinder (23)
- 25: -
- 26: Zuführstutzen (24)
- 27: Kolbenstange (24)
- 28: Dauermagnet, erster (27)
- 29: Kupplung, zweiteilig
- 30: -
- 31: Bohrung (04)
- 32: Bohrung (03)
- 33: Dauermagnet, zweiter
- 34: Kolbenstange (14)
- 35: -
- 36: Handgriff (03)

## Patentansprüche

1. Pumpfarbwerk (01) einer Rotationsdruckmaschine, mit einer oder mehreren auswechselbaren, zumindest jeweils einen Vorratsraum (11) aufweisenden Farbabgabeeinheiten (03), wobei ein Pumpenantrieb (23) und ein mit dem Pumpenantrieb (23) verbundenes erstes Kupplungsteil (28) angeordnet ist und jede Farbabgabeeinheit (03) eine Farbpumpe (14) und ein mit der Farbpumpe (14) verbundenes zweites Kupplungsteil (33) aufweist, **dadurch gekennzeichnet, daß** das erste und zweite Kupplungsteil (28; 33) während des Betriebszustandes eine lineare oszillierende Bewegung ausführen.

2. Pumpfarbwerk (01) nach Anspruch 1, **dadurch gekennzeichnet, daß** erstes und zweites Kupplungsteil (28; 33) als Magnetkupptung (28; 33) ausgebildet sind.

3. Pumpfarbwerk (01) nach Anspruch 2, **dadurch gekennzeichnet, daß** jedes Kupplungsteil (28; 33) einen Dauermagneten (28; 33) aufweist.

4. Pumpfarbwerk (01) nach Anspruch 1, **dadurch gekennzeichnet, daß** die Farbpumpe (14) als Membranpumpe ausgebildet ist.

5. Pumpfarbwerk (01) nach Anspruch 1, **dadurch gekennzeichnet, daß** der Pumpenantrieb (23) aus einem Arbeitszylinder (24) besteht.

6. Pumpfarbwerk (01) nach Anspruch 1, **dadurch gekennzeichnet, daß** der Pumpenantrieb (23) aus einem Kurbelgetriebe besteht.

7. Pumpfarbwerk (01) nach Anspruch 1, **dadurch gekennzeichnet, daß** der Pumpenantrieb (23) aus einem Gleitsteingetriebe besteht.

8. Pumpfarbwerk (01) nach Anspruch 1, **dadurch gekennzeichnet, daß** in jeder Farbabgabeeinheit (03) mehrere Austrittsöffnungen (21) vorgesehen sind.

9. Pumpfarbwerk (01) nach Anspruch 8, **dadurch gekennzeichnet, daß** jeder Austrittsöffnung (21) ein Dosierventil zugeordnet ist.

10. Pumpfarbwerk (01) nach Anspruch 1, **dadurch gekennzeichnet, daß** eine zwischen Seitengestellen der Rotationsdruckmaschine befindliche Traverse (04) angeordnet ist und an der Traverse (04) der Pumpenantrieb (23) vorgesehen ist.

## Claims

1. A pump inking unit (01) of a rotary printing press, with one or more interchangeable ink-discharge units (03) having at least one storage chamber (11) in each case, wherein a pump drive (23) and a first coupling part (28) connected to the pump drive (23) are provided and each ink-discharge unit (03) has an ink pump (14) and a second coupling part (33) connected to the ink pump (14), **characterized in that** the first and second coupling parts (28; 33) perform a linear oscillating motion during the operating state.

2. A pump inking unit (01) according to Claim 1, **characterized in that** the first and second coupling parts (28; 33) are constructed in the form of a magnetic coupling (28; 33).

3. A pump inking unit (01) according to Claim 2, **characterized in that** each coupling part (28; 33) has a permanent magnet (28; 33).

4. A pump inking unit (01) according to Claim 1, **characterized in that** the ink pump (14) is constructed in the form of a diaphragm pump.

5. A pump inking unit (01) according to Claim 1, **characterized in that** the pump drive (23) comprises a working cylinder (24).

6. A pump inking unit (01) according to Claim 1, **characterized in that** the pump drive (23) comprises a crank gear.

7. A pump inking unit (01) according to Claim 1, **characterized in that** the pump drive (23) comprises a slide-ring gear.

8. A pump inking unit (01) according to Claim 1, **characterized in that** a plurality of outlet openings (21) are provided in each ink-discharge unit (03).

9. A pump inking unit (01) according to Claim 8, **characterized in that** a metering valve is associated with each outlet opening (21).

10. A pump inking unit (01) according to Claim 1, **characterized in that** a cross member (04) arranged between lateral supports of the rotary printing press is provided, and the pump drive (23) is provided on the cross member (04).

## Revendications

1. Mécanisme d'encrage (01) d'une machine à imprimer rotative, avec une ou plusieurs unités de fourniture d'encre (03) remplaçables, présentant au moins un réservoir de stockage (11), un entraînement de pompe (23) et une première partie d'accouplement (28), reliée à l'entraînement de pompe (23), étant disposés, et chaque unité de fourniture d'encre (03) présentant une pompe à encre (14) et une deuxième partie d'accouplement (33) reliée à la pompe à l'encre (14), **caractérisé en ce que** la première et la deuxième partie d'accouplement (28; 33) effectuent un mouvement oscillant linéaire pendant qu'ils sont en état de fonctionnement.

2. Mécanisme d'encrage (01) selon la revendication 1, **caractérisé en ce que** la première et la deuxième partie d'accouplement (28; 33) sont réalisées sous la forme d'accouplements magnétiques (28; 33).

3. Mécanisme d'encrage (01) selon la revendication 2, **caractérisé en ce que** chaque partie d'accouplement (28; 33) présente un aimant permanent (28; 33).

4. Mécanisme d'encrage (01) selon la revendication 1, **caractérisé en ce que** la pompe à encre (14) est réalisée sous la forme de pompe à membrane.

5. Mécanisme d'encrage (01) selon la revendication 1, **caractérisé en ce que** l'entraînement de pompe (23) est composé d'un cylindre de travail (24).

6. Mécanisme d'encrage (01) selon la revendication 1, **caractérisé en ce que** l'entraînement de pompe (23) est formé d'une transmission à manivelle.

7. Mécanisme d'encrage (01) selon la revendication 1, **caractérisé en ce que** l'entraînement de pompe (23) est formé d'une transmission à patin coulissant.

8. Mécanisme d'encrage (01) selon la revendication 1, **caractérisé en ce que** plusieurs ouvertures de sortie (21) sont prévues dans chaque unité de fourniture d'encre (03).

9. Mécanisme d'encrage (01) selon la revendication 8, **caractérisé en ce qu'**une soupape de dosage est associée à chaque ouverture de sortie (21).

10. Mécanisme d'encrage (01) selon la revendication 1, **caractérisé en ce qu'**une traverse (04), se trouvant entre des bâtis latéraux de la machine à imprimer rotative, est disposée et l'entraînement de pompe (23) est prévu sur la traverse (04).
